# EUROPÄISCHE PATENTSCHRIFT

(11) **EP 0 467 072 B1**
(45) Veröffentlichungstag und Bekanntmachung des Hinweises auf die Patenterteilung: **18.11.1993**
(21) Anmeldenummer: 91109689.9
(22) Anmeldetag: 13.06.1991
(51) Int. Cl.: F02M 45/04, F02M 55/02

(54) **Brennstoffeinspritzvorrichtung für luftverdichtende Brennkraftmaschinen**
Fuel injection device for air compressing-combustion
Injecteur de carburant pour des moteurs à combustion interne à compressiond'air

(30) Priorität: 12.07.1990 DE 4022226
(43) Veröffentlichungstag der Anmeldung: 22.01.1992
(73) Patentinhaber: MAN Nutzfahrzeuge Aktiengesellschaft, 80976 München (DE)
(72) Erfinder: Henkel, Dietmar, Ing. grad., W-8430 Neumarkt (DE)

(56) Entgegenhaltungen:
- EP-A- 0 357 247
- CH-A- 210 264
- DE-B- 1 192 874
- DE-C- 736 489
- PATENT ABSTRACTS OF JAPAN, Band 11, Nr. 135 (M-585)(2582), 28. April1987
- idem

## Beschreibung

Die Erfindung bezieht sich auf eine Brennstoffeinspritzvorrichtung gemäß dem Gattungsbegriff des Patentanspruches 1.

Zur Aufteilung einer Einspritzmenge in eine Vor- und Haupteinspritzung ist es aus DE-C-736 489 bekannt, zwei Einspritzleitungen unterschiedlicher Länge vorzusehen, um durch die verzögerte Laufzeit eine Unterteilung der Einspritzung in eine Vor- und Haupteinspritzung zu erreichen. Eine Rückströmung des Brennstoffes von der Einspritzdüse in Richtung auf die Einspritzpumpe wird durch Rückschlagventile in jeder der Einspritzleitungen verhindert. Am Ausgang der Einspritzpumpe ist ein Druckventil vorgesehen, welches die Aufgabe hat in den Einspritzleitungen einen gewissen statischen Druck aufrechtzuerhalten und zugleich ein sicheres Schließen der Einspritzdüse zu garantieren. Durch das Druckventil wird zwar zudem erreicht, daß der Weg des Brennstoffes von der Einspritzpumpe zur Einspritzdüse erst ab einem gewissen Druckniveau frei gegeben wird, allerdings ist die Öffnungszeit eines konventionellen Druckventils viel zu langsam, als daß eine spontane Druckwelle mit hohem Druckniveau ausgelöst würde, welche zu einem raschen Öffnen des Einspritzventils führt.

Zur Minderung des Verbrennungsgeräusches von direkteinspritzenden Dieselmotoren wird die sogenannte Voreinspritzung angewendet. Deren Realisierung stößt dann auf Schwierigkeiten, wenn die Kraftstoffzumessung zur Einspritzdüse hin nach dem Verdrängerkolben-Prinzip verwirklicht ist. Dies trifft zu für die bislang häufig eingesetzten Reihen- und Verteiler-Einspritzpumpen, die durchwegs nach dem vorerwähnten Wirkprinzip arbeiten. Ist z. B. beabsichtigt, die vergleichsweise kleine Voreinspritzmenge mit derselben Düse zu zerstäuben durch die auch die Haupteinspritzmenge geschleust wird, muß auf folgendes geachtet werden.

Infolge der angestrebten, besseren Gemischaufbereitung gelangen zunehmend Mehrlochdüsen zum Einsatz, deren Lochdurchmesser den mittlerweile üblichen, sehr kurzen Spritzzeiten angepaßt sind, also über einen verhältnismäßig großen Gesamtquerschnitt verfügen, um den hohen Volumenstrom im Vollastfalle zu beherrschen. Um mit derselben Düse einen akzeptablen Zerstäubungsgrad auch für die sehr kleine Voreinspritzmenge zu erzielen, bedarf es dafür eines sehr kurz andauernden Impulses hohen Kraftstoffdruckes. Angesichts der Verknüpfung der Verdrängergeschwindigkeit des Einspritzpumpen-Plungers mit der augenblicklichen Motordrehzahl ist bei kleiner und mittlerer Motordrehzahl - selbst bei Wahl eines großen Vorhubes - abzusehen, daß der zeitliche Verlauf des eingeprägten Kraftstoff-Volumenstromes eine ausreichende Zerstäubung der Voreinspritzmenge nur in seltenen Fällen sicherstellt.

Ausgehend von einer Brennstoffeinspritzvorrichtung gemäß dem Gattungsbegriff liegt der Erfindung die Aufgabe zugrunde, unabhängig vom Last- und Drehzahlzustand einer Brennkraftmaschine mit einer Erzwingung eines reproduzierbaren zeitlichen Druckverlaufs am Eintritt der Einspritzdüse für eine konstante Gesamtmenge Brennstoff in der Voreinspritzphase eines Arbeitsspieles zu sorgen.

Gelöst wird diese Aufgabe durch die kennzeichnenden Merkmale des Patentanspruches 1.

Durch die schlagartige Öffnung des Stellgliedes im Druckwellenbildner als Folge der sich nach dem Öffnen des Stellgliedes vergrößernden, dem Brennstoffdruck ausgesetzten Druckfläche wird die im Druckraum gespeicherte potentielle Energie frei zum Aufbau einer stromabwärts laufenden, sehr steilen Druckwelle, deren Druckauswirkung sich, wie schon beschrieben, durch Reflektion beim Auftreffen auf den Dichtsitz der Düsennadel der Einspritzdüse noch verdoppelt. Dadurch öffnet die Düsennadel für die Voreinspritzung, um anschließend nach dem Zusammenbruch des Druckes wieder zu schließen. Durch Nachschub von Brennstoff aus der Einspritzpumpe sinkt der Druck im Druckraum des Druckwellenbildners nicht unter einem eingestellten Schließdruck ab, so daß nach dem verzögerten Eintreffen der Druckwelle aus der zweiten Einspritzleitung am Düsenhalter das Stellglied noch geöffnet ist und durch abermaliges Öffnen der Düsennadel bei Reflektion dieser Druckwelle die Haupteinspritzung eingeleitet wird. Durch diesen hohen Druck öffnet die Düsennadel und es bildet sich wunschgemäß ein Einspritzstrahl mit fein verteilten Tröpfchen. Durch die unterschiedliche Länge der Einspritzleitung wird eine reproduzierbare Aufteilung der Einspritzmenge in eine Vor- und Haupteinspritzung erzielt. Durch die Wahl des Längenunterschiedes der beiden Einspritzleitungen kann unter Berücksichtigung der sich mit Schallgeschwindigkeit ausbreitenden Druckwellen der Zeitunterschied zwischen Beginn der Vor- und Haupteinspritzung nach Wunsch festgelegt werden.

Der den Ventilschaft belastende Kolben kann nach Anspruch 2 auch durch eine Feder ersetzt werden, die mit einer Kraft in Höhe der Kraft des Kolbens vorgespannt ist. Eine solche Ausführung ist preiswerter und bei geringeren Ansprüchen an die Regelbarkeit praktikabel.

Ein Ausführungsbeispiel der Brennstoffeinspritzvorrichtung ist in Zeichnungen dargestellt. Es zeigt:
- Figur 1: einen Schaltplan für die Zuordnung einer Einspritzpumpe und einer Einspritzdüse mit den diese verbindenden Einspritzleitungen
- Figur 2: einen Längsschnitt durch einen Druckwellenbildner
- Figur 3: eine Kraft auf ein Stellglied des Druckwellenbildners als Funktion des Druckes vor dem Stellglied.

Ein hydraulisches Schaltbild einer Brennstoffeinspritzvorrichtung ist aus Figur 1 zu ersehen. Eine Einspritzpumpe 1 ist über eine erste und zweite Einspritzleitung 2 und 3 mit einer Einspritzdüse 4 verbunden. Nach dem Ausgang 5a der Einspritzpumpe 1 zweigt die zweite Einspritzleitung 3 mittels eines ersten Verteilerstückes 5 von der ersten Einspritzleitung 2 ab. Erfindungsgemäß wird nun zwischen dem Ausgang 5a der Einspritzpumpe 1 und dem ersten Verteilerstück 5 ein Druckventil 6 eingeschaltet, welches als Druckwellenbildner 6a ausgebildet ist, dessen Wirkungsweise später erläutert werden soll. Die beiden Einspritzleitungen 2 und 3 werden vor der Einspritzdüse 4 mittels eines zweiten Verteilerstückes 7 wieder vereint. Die erste Einspritzleitung 2 dient zunächst dem Transport einer Voreinspritzmenge, während die zweite Einspritzleitung der Einleitung der Haupteinspritzung dient. Zu diesem Zweck ist die zweite Einspritzleitung 3 um einen Betrag _{Δ}L länger als die erste Einspritzleitung 2. Diese Längendifferenz ergibt sich zu${\text{}}_{\text{Δ}} {\text{L = c '}}_{\text{Δ}} \text{T}$
mit
- c: = Schallgeschwindigkeit im Brennstoff
- _{Δ}T: = Zeitdifferenz zwischen Beginn der Vor- und Haupteinspritzung

Dem zweiten Verteilerstück 7 sind zwei Rückschlagventile 8 und 9 vorgelagert, wobei ein erstes Rückschlagventil 8 in die erste Einspritzleitung 2 und ein zweites Rückschlagventil 9 in die zweite Einspritzleitung 3 eingebaut ist. Die Rückschlagventile 8 und 9 sind dabei in Richtung von der Einspritzpumpe 1 auf das Einspritzventil 4 durchlässig, während sie in der Gegenrichtung sperren. Die Rückschlagventile 8 und 9, sowie die Einspritzdüse 4 sollen soweit an das zweite Verteilerstück 7 herangerückt werden, als dies konstruktiv lösbar ist.

Eine konstruktive Ausbildung des Druckwellenbildners 6a ist in Figur 2 dargestellt. In seinem Aufbau ähnelt der Druck- wellenbildner einem Einspritzventil. Er besteht zunächst aus einem Düsenhalter 10, einem Düsenkörper 11 und einer Überwurfmutter 12, welche beide Teile verbindet. Im Düsenkörper 11 ist ein Stellglied 13 axial beweglich geführt, welches sich in einen Ventilschaft 14 und einen Kolben 15 gliedert, welcher in losem Kontakt mit dem Ventilschaft 14 verbunden ist. Der Ventilschaft 14 mit Durchmesser dl weist eine kegelstumpfartig ausgebildete Spitze auf, welche eine planebene Dichtfläche 16 mit Durchmesser d2 trägt. Diese dichtet einen Druckraum 17 gegen eine Auslaßbohrung 18 ab, welche in das erste Verteilerstück 5 (Figur 1) mündet. Der Druckraum 17 umgibt den Ventilschaft 14 koaxial, wobei der Druckraum über eine Zulaufbohrung 19 mit dem Ausgang 5a der Einspritzpumpe 1 verbunden ist. Zur Begrenzung der axialen Beweglichkeit des Stellgliedes 13 ist ein Anschlag an einer Koppelplatte 20 vorgesehen, welche zwischen den Düsenhalter 10 und den Düsenkörper 11 eingespannt ist.

Um die Steuerung des Stellgliedes 13 möglichst flexibel handhaben zu können ist es vorteilhaft, den Kolben 15 über eine Bohrung 21 mit einer kennfeldgesteuerten, hier nicht näher dargestellten Hilfsdruckquelle zu verbinden. Als einfachere, jedoch weniger anspruchsvolle Lösung der Schließkrafterzeugung am Ventilschaft ist anstelle des hilfsdruckbeaufschlagten Kolbens 15 der Einsatz einer entsprechend dimensionierten vorgespannten Druckfeder denkbar. Die Vorspannkraft der Druckfeder liegt dann im Bereich der Kraft F_{K} des Kolbens 15 (Figur 3).

Nachfolgend sei die Wirkungsweise unter Zuhilfenahme eines Diagrammes nach Figur 3 erläutert.

In Figur 3 ist auf der Abszisse der Druck im Druckraum 17 des Druckwellenbildners nach Figur 1 aufgetragen, während die Ordinate die am Ventilschaft 14 angreifenden Kräfte repräsentiert. Die, aufgrund ihrer Wirkung mit negativen Vorzeichen versehen zu denkende Kraft F_{K} des Kolbens 15 oder von der Druckfeder herrührend ist als Linienzug F_{K}-B parallel zur Abszisse angedeutet.

Mit dem einsetzenden Fördervorgang der Einspritzpumpe erfolgt der Druckaufbau im Druckraum 17 des Druckwellenbildners (Figur 2). Besagter Druck greift an dem, mit der Durchmesserdifferenz d1 - d2 beschriebenen hydraulischen Wirkquerschnitt (des Ventilschaftes 14) an und erzeugt am Ventilschaft eine Kraft die im Diagramm mit dem Geraden-Abschnitt A-B beschrieben ist. Erreicht diese Kraft infolge weiter gesteigerten Druckes den Betrag der Kolbenkraft F_{K}, besteht Gleichgewicht zwischen Schließkraft und entgegenwirkender hydraulischer Öffnungskraft, hervorgerufen vom Druck pö (Öffnungsdruck). Ein geringfügiges Überschreiten des Druckwertes pö (infolge Fortschritt des Fördervorganges) führt zum Öffnen des Ventil-Dichtsitzes. Die sich im gleichen Augenblick vergrößernde Druckangriffsfläche auf den Wert einer Kreisfläche mit dem Durchmesser d1 hat ein sprungartiges Anwachsen der, am Ventilschaft 14 angreifenden hydraulischen Kraft gemäß dem Geraden-Abschnitt B-C zur Folge. Der vergleichsweise hohe Betrag dieser Kraft erklärt die große Öffnungsgeschwindigkeit des Ventils. Der sofort einsetzende Druckzusammenbruch im Druckraum 17 läßt die von Punkt C gekennzeichnete hydraulische Kraft (am Ventilschaft) auf einen mit E gekennzeichneten Wert sinken (entspricht dem Druckwert pr) wobei der Ventilschaft ständig am Anschlag der Öffnungsposition verbleibt. Der vom bewegten Kolben des Pumpenelementes weiterhin aufrechterhaltene Fördervorgang veranlaßt ein erneutes Ansteigen des Druckes auf einen Wert kleiner pö jedoch größer als pr bei weiterhin voll geöffnetem Ventilquerschnitt.

Mit der Beendigung des Fördervorganges der Einspritzpumpe 1 und dem damit verbundenen Absinken des Kraftstoffdruckes im Druckraum 17 (Figur 2) verringert sich im gleichen Maße die hydraulische Kraft am Ventilschaft 14 entsprechend der Geraden C-A und zwar in Richtung auf den Punkt A zu. Erreicht das Druckniveau den Schließdruck ps des Druckwellenbildners, ergibt sich ein Kräftegleichgewicht zwischen Schließkraft F_{K} des Kolbens 15 und hydraulischer Öffnungskraft, eine Situation, die im Diagramm am Schnittpunkt der Geraden C-A mit der Geraden F_{K}-B zu erkennen ist. Unterschreitet der Kraftstoffdruck geringfügig den Wert ps überwiegt die Kraft des Kolbens 15 und das Ventil geht in Schließstellung (Änderung der hydraulischen Kraft entspricht im Diagramm einem Sprung von Punkt D nach Punkt F).

Auslegungshinweise für ein erwünschtes ventilspezifisches Verhältnis Vpö von Schließdruck zu Öffnungsdruck gibt die Beziehung Vpö = Vd$\frac{\text{2}}{\text{2}}$ mit Vd$\frac{\text{2}}{\text{1}}$ als quadriertem Durchmesserverhältnis, letzteres gebildet aus d2 zu d1.

Zu Erklärung der Wirkungsweise der zweiten Einspritzleitung 3 sei nochmals die zeitliche Phase des Ventilöffnens im Druckwellenbildner 6a in Erinnerung gebracht. Sie war begleitet von der Erzeugung einer Druckwelle, die stromabwärts laufend in die Auslaßkanalbohrung 18 des Druckwellenbildners 6a (Figur 2) eingekoppelt wurde. Auf ihrem weiteren Weg gelangt nun diese Druckwelle in das unmittelbar nachgeordnete erste Verteilerstück 5. Ab diesem erfolgt eine symmetrische Aufteilung der Druckwellenenergie infolge Einlaufens der Druckwelle in die - gleichen Querschnitt aufweisenden - parallel geschalteten Einspritzleitungen 2, 3. Die zweite Einspritzleitung 3 (Verzögerungsleitung) ist um einen solchen Betrag länger auszulegen, daß die, von der Schallgeschwindigkeit des Kraftstoffes abhängige Laufzeit des Druckimpulses in ihr, verglichen zur Impulslaufzeit in der ersten Einspritzleitung 2, um den Betrag _{Δ}T größer ist. _{Δ}T bedeutet eine Zeit, die gleich oder geringfügig größer ist als die Zündverzugszeit der geplanten Voreinspritzmenge. Von den beiden, in den Einspritzleitungen 2 und 3 mit Schallgeschwindigkeit stromabwärts laufenden Druckwellen erreicht zuerst die von der Einspritzleitung 2 geführte das zugeordnete, federvorgespannte erste Rückschlagventil 8. Nach erfolgtem Öffnen desselben pflanzt sich die Druckwelle weiter über eine Verbindungsleitung, das zweite Verteilerstück 7 und eine weitere Verbindungsleitung (beide sehr kurz dimensioniert) fort, um schließlich in den Düsenhalter des Einspritzventils 4 (Figur 1) zu gelangen. Ein unerwünschtes Eindringen von Druckwellenenergie in die zweite Einspritzleitung 3 wird vom zweiten Rückschlagventil 9 verhindert. Infolge Reflektion der Druckwelle am zunächst geschlossenen Dichtsitz der Einspritzdüse 4 erfolgt in üblicher Weise eine Überlagerung dieses reflektierten Anteils der Druckwelle mit der weiterhin auf den Dichtsitz zulaufenden Druckwellen-Komponente, was Anlaß zu einer Druckverdoppelung am Reflektionsort gibt. Der sehr hohe Betrag des resultierenden Druckes führt neben einem schnellen Öffnen des Ventilspaltes, verbunden mit dem Abspritzen der Voreinspritzmenge, zu einer besonders guten Zerstäubung des Kraftstoffes. Nach dem sich sofort anschließenden Zurückfallen der Düsennadel (Schließen des Dichtspaltes) erreicht zwischenzeitlich die von der zweiten Einspritzleitung 3 geführte Druckwelle das Rückschlagventil 8, um von dort über das Verteilerstück 7 in den Düsenhalter der Einspritzdüse 4 um die Zeit _{Δ}T (Zündverzugszeit von Einspritzmenge) verzögert einzutreten. Wiederum wird das Verarmen der Druckwellenenergie (infolge Eindringen in die erste Einspritzleitung 2) durch ein Rückschlagventil 8 wirksam verhindert. Auch hierbei sorgt diesmal der bereits vorab beschriebene Effekt der Druckverdoppelung (infolge Druckwellen-Superposition) wiederum für eine gute Zerstäubung des Kraftstoffes während der nunmehr eingeleiteten Anfangsphase der Haupteinspritzung. Ein unerwünschtes neuerliches Schließen der Düsennadel unmittelbar nach Beginn der Haupteinspritzung (ähnlich wie im Falle der Voreinspritzung) muß nicht befürchtet werden, da zwischenzeitlich zunächst über die erste Einspritzleitung 2 - verzögert dann auch über die zweite Einspritzleitung 3 - weiterer Kraftstoff zur Aufrechterhaltung der Haupteinspritzung zur Verfügung gestellt wird. Der weitere zeitliche Ablauf der Haupteinspritzung gestaltet sich wie sonst auch im Falle einer konventiell ausgelegten Einspritzanlage (ausgestattet mit nur einer Einspritzleitung). Zu beachten ist allerdings der vom Schließdruck des Druckwellenbildners bestimmte Standdruck in den beiden Einspritzleitungen 2 und 3. Bei der Dimensionierung des druckgesteuerten Druckwellenbildners ist bei der Festlegung von dessen Schließdruck demzufolge darauf zu achten, daß dieser zum einen deutlich unter dem Wert von pr liegt (pr ist der, unmittelbar nach erfolgter Druckwellenerzeugung - zum Zwecke der Voreinspritzung - im Druckraum 17 verbleibende minimale Druck, siehe Figur 1 und 2) und zum anderen aber gleich dem Betrag des angestrebten Standdruckes ist. Daraus folgt gleichzeitig, daß der Schließdruck des Einspritzventils höher auszulegen ist als der des Druckwellenbildners.

Hinsichtlich des kraftstofführenden Querschnittes sowohl der Verbindungsleitungen von der Einspritzpumpe 1 zum Druck wellenbildner 6a, bzw. vom zweiten Verteilerstück 7 zur Einspritzdüse 4 (Figur 1) wie auch der kraftstofführenden Kanäle innerhalb des Druckwellenbildners 6a und der Verteilerstücke 5 und 7 gilt, daß diese mindestens gleich der Summe, gebildet aus den beiden kraftstofführenden Querschnitten der Einspritzleitungen 2 und 3, auszulegen sind. Auf die Gleichheit der Querschnitte der Einspritzleitungen 2 und 3 wurde bereits hingewiesen, was nicht ausschließt, daß deren Verhältnis - konstant bleibende Querschnittssumme vorausgesetzt - unter bestimmten Bedingungen zugunsten eines größeren Querschnittes der zweiten Einspritzleitung 3 geändert werden muß. Ein solcher Fall liegt dann vor, wenn sich die Voreinspritzmenge als zu groß herausstellt. Deren Minderung ist dann in einfacher Weise durch entsprechende Verkleinerung des Durchmessers der ersten Einspritzleitung 2 möglich, die begleitend mit einer solchen Durchmesservergrößerung der zweiten Einspritzleitung 3 vorzunehmen ist, daß die vorerwähnte Konstanz der Querschnittssumme der Einspritzleitungen 2 und 3 erhalten bleibt.

## Patentansprüche

1. Brennstoffeinspritzvorrichtung für luftverdichtende Brennkraftmaschinen, bestehend aus einer Einspritzpumpe (1), einer Einspritzdüse (4) und Einspritzleitungen (2, 3), welche beide Teile verbinden, wobei eine erste Einspritzleitung (2) die Einspritzpumpe (1) zum Zwecke einer Voreinspritzung unmittelbar mit der Einspritzdüse (4) verbindet, während eine parallel geschaltete zweite Einspritzleitung (3) von größerer Länge der zeitlichen Einleitung der Haupteinspritzung dient, derart, daß der Längenunterschied beider Einspritzleitungen (2, 3) so gewählt ist, daß der Laufzeitunterschied einer von der Einspritzpumpe (1) ausgehenden Druckwelle dem Zeitunterschied zwischen beginnender Vor- und Haupteinspritzung entspricht, wobei zwischen einem Ausgang der Einspritzpumpe (1) und einem ersten Verteilerstück (5) der Einspritzleitungen (2, 3) ein Druckventil (6) eingeschaltet ist, und in beide Einspritzleitungen (2, 3) vor einem zweiten Verteilerstück (7) Rückschlagventile (8, 9) eingebaut sind, derart, daß die Rückschlagventile (8, 9) ein Rückströmen vom Vereinigungspunkt in Richtung zum Druckventil (6) sperren, wobei die Leitungsabschnitte zwischen den Rückschlagventilen (8, 9) einerseits und dem zweiten Verteilerstück (7) am Vereinigungspunkt andererseits, bzw. zwischen dem zweiten Verteilerstück (7) und der Einspritzdüse (4) so kurz wie es aus konstruktiven Gründen möglich ist gehalten wird, dadurch gekennzeichnet, daß das Druckventil (6) als Druckwellenbildner (6a) ausgebildet ist und daß der Druckwellenbildner (6a) ähnlich einem Einspritzventil im wesentlichen aus einem Düsenhalter (10), einem Düsenkörper (11) und einem Stellglied (13) gebildet wird, wobei dem Stellglied (13) von der Einspritzpumpe (1) Brennstoff über eine Zulaufbohrung (19) zugeführt wird, welche in einen Druckraum (17) mündet, daß das Stellglied (13) aus einem durch einen Kolben (15) belasteten Ventilschaft (14) gebildet wird und der Ventilschaft (14) eine Auslaßbohrung (18) in Richtung der Einspritzleitungen versperrt oder öffnet, und daß der Ventilschaft (14) aus einem zylindrischen Teil und einem kegelig zulaufenden Teil besteht, derart, daß die Differenz der Flächen mit dem Druchmesser dl und dem Durchmesser d2 belastet mit dem Brennstoffdruck ausreicht, um bei einem vorbestimmten Druck pö das Stellglied (13) gegen die Kraft des Kolbens (15) zu öffnen, wobei der Kolben (15) über eine Bohrung (21) von einer Hilfsdruckquelle mit einem kennfeldgesteuerten Hydraulikdruck beaufschlagbar ist.

2. Brennstoffeinspritzvorrichtung nach Anspruch 1, dadurch gekennzeichnet, daß der Ventilschaft (14) anstelle des Kolbens (15) durch eine vorgespannte Feder belastet ist, wobei die Vorspannkraft der Feder der Kraft des Kolbens (15) entspricht.

## Claims

1. A fuel injection device for air-compression internal combustion engines, consisting of an injection pump (1), an injection nozzle (4) and injection lines (2, 3) which connect the two parts, a first injection line (2) connecting the injection pump (1) directly to the injection nozzle (4) for the purpose of a pre-injection, while a second injection line (3) of greater length, connected in parallel, serves for the timed initiation of the main injection, in such a way that the difference in length of the two injection lines (2, 3) is selected so that the difference in the travel time of a pressure wave proceeding from the injection pump (1) corresponds to the time difference between the start of the pre- and the main injection, a pressure valve (6) being connected between an outlet of the injection pump (1) and a first distributor member (5) of the injection lines (2, 3), and non-return valves (8, 9) being installed in both injection lines (2, 3) upstream of a second distributor member (7), such that the non-return valves (8, 9) prevent return flow from the point of union in the direction towards the pressure valve (6), the line portions between the non-return valves (8, 9) on the one hand, and the second distributor member (7) at the point of union on the other hand, or between the second distributor member (7) and the injection nozzle (4), being kept as short as possible on constructional grounds, characterised in that the pressure valve (6) is designed as a pressure wave generator (6a), and in that the pressure wave generator (6a), like an injection valve, is essentially composed of a nozzle holder (10), a nozzle body (11) and an actuator (13), fuel being supplied to the actuator (13) by the injection pump (1) by way of an inlet bore (19) which opens into a pressure chamber (17), in that the actuator (13) is formed from a valve stem (14) loaded by a piston (15) and the valve stem (14) blocks or opens an outlet bore (18) in the direction towards the injection lines, and in that the valve stem (14) consists of a cylindrical part and a conically tapering part, such that the difference of the surfaces with the diameter d1 and the diameter d2 loaded with the fuel pressure is sufficient, at a preset pressure pö, to open the actuator (13) against the force of the piston (15), wherein the piston (15) may be acted upon via a bore (21) by an auxiliary pressure source with a predetermined characteristic-controlled hydraulic pressure.

2. A fuel injection device according to claim 1, characterised in that the valve stem (14) is loaded by a prestressed spring instead of the piston (15), the prestressing force of the spring corresponding to the force of the piston (15).

## Revendications

1. Dispositif d'injection de carburant pour moteurs à combustion interne avec compresseur d'air consistant en une pompe d'injection (1), un injecteur (4) et des canalisations d'injection (2, 3) qui relient les deux parties, une première canalisation d'injection (2) reliant la pompe d'injection (1) dans le but d'une préinjection directement à l'injecteur (4), tandis qu'une deuxième canalisation d'injection (3), montée en parallèle et de plus grande longueur, sert à introduire de façon temporisée l'injection principale de telle façon que la différence de longueur des deux canalisations d'injection (2, 3) soit choisie pour que la différence de temps de parcours d'une onde de pression partant de la pompe d'injection (1) corresponde à l'intervalle de temps entre le début de la préinjection et celui de l'injection principale, une soupape (6) étant montée entre une sortie de la pompe d'injection (1) et une première pièce de distribution (5) des canalisations d'injection (2, 3), et des clapets anti-retour (8, 9) étant montes dans les deux canalisations d'injection (2,3) avant une deuxième pièce de distribution (7), de telle façon que les clapets anti-retour (8, 9) bloquent un écoulement en retour provenant du point de jonction dans le sens allant vers la soupape (6), les sections de conduites étant maintenues aussi courtes que possible entre les clapets anti-retour (8, 9) d'une part et la deuxième pièce de distribution (7) au point de jonction d'autre part, ou entre la deuxième pièce de distribution (7) et l'injecteur (4), en fonction des données de construction, dispositif d'injection de carburant caractérisé en ce que la soupape (6) est constituée comme un dispositif de formation d'onde de pression (6a) et en ce que le dispositif de formation d'onde de pression (6a) est formé de façon analogue à une soupape d'injection composée essentiellement d'un porte-injecteur (10), d'un injecteur (11) et d'un organe de réglage (13), du carburant étant amené à l'organe de réglage (13) à partir de la pompe d'injection (1) via un alésage d'alimentation (19) qui débouche dans une chambre de pression (17), en ce que l'organe de réglage (13) est formé par une tige de soupape (14) comprimée par un piston (15), en ce que la tige de soupape (14) ferme ou ouvre un alésage d'évacuation (18) en direction des canalisations d'injection, et en ce que la tige de soupape (14) consiste en une partie cylindrique prolongée par une partie en tronc de cône de telle façon que la différence des surfaces chargées par la pression du carburant avec le diamètre d1 et le diamètre d2, suffise pour ouvrir l'organe d'arrêt avec une pression déterminée pö, à l'encontre de la force du piston (15), le piston (15) pouvant être actionné via un alésage (21) par une source de pression auxiliaire provenant d'une pompe hydraulique commandée par un champ caractéristique.

2. Dispositif d'injection de carburant selon la revendication 1, caractérisé en ce que la tige de soupape (14) est chargée, au lieu du piston (15), par un ressort précontraint, la précontrainte du ressort correspondant à la force du piston (15).
